# EUROPÄISCHE PATENTSCHRIFT

(11) **EP 1 979 558 B1**
(45) Veröffentlichungstag und Bekanntmachung des Hinweises auf die Patenterteilung: **23.11.2016**
(21) Anmeldenummer: 07701289.6
(22) Anmeldetag: 31.01.2007
(51) Int. Cl.: E04F 10/06

(54) **SPANNVORRICHTUNG FÜR EIN VON EINER WICKELWELLE ABZIEHBARES SONNENSEGEL**
TENSIONING DEVICE FOR AN AWNING WHICH CAN BE UNWOUND FROM A WINDING SHAFT
DISPOSITIF DE SERRAGE POUR TOILE SOLAIRE DÉROULABLE D'UN ARBRE D'ENROULEMENT

(30) Priorität: 01.02.2006 AT 1442006
(43) Veröffentlichungstag der Anmeldung: 15.10.2008
(73) Patentinhaber: Plaspack Netze GmbH, 4690 Schwanenstadt (AT)
(72) Erfinder: BALAZ, Oliver, A-4863 Seewalchen am Attersee (AT)
(74) Vertreter: Patentanwaltskanzlei Hübscher
(86) Internationale Anmeldenummer: PCT/AT2007/000043
(87) Internationale Veröffentlichungsnummer: WO 2007/087659

(56) Entgegenhaltungen:
- EP-A2- 0 853 172
- EP-A2- 0 994 221
- DE-A1- 3 841 139
- DE-A1- 10 333 407
- DE-A1- 19 706 251
- DE-U1-202005 001 875
- DE-U1-202005 012 612

## Beschreibung

### Technisches Gebiet

Die Erfindung bezieht sich auf eine Spannvorrichtung für ein von einer Wickelwelle abziehbares Sonnensegel mit einem durch wenigstens eine Feder beaufschlagten Spannseil, wobei die Feder als Gasfeder zum Spannen des Seilspeichers ausgebildet ist, der zwei mit Hilfe der Gasfeder gegeneinander verstellbare Spannrollensätze für das zwischen den Spannrollensätzen schlingenbildend hin- und hergeführte Spannseil aufweist.

### Stand der Technik

Um ein Sonnensegel, das entlang einer Teilungslinie mit einer Wickelwelle verbunden ist und an den von der Teilungslinie abgekehrten Enden in entgegengesetzten Richtungen von der Wickelwelle abgezogen werden kann, in einfacher Weise auf die Wickelwelle aufzuwickeln und von ihr abzuziehen. ist es bekannt (EP 0 865 557 B1), die Wickelwelle mit einem Antrieb zu versehen und die zum Abziehen des Sonnensegels benötigten Seilzüge, die an den von der Teilungslinie abgekehrten Enden des Sonnensegels angreifen, über Umlenkrollen zur Wickelwelle zurückzuführen und auf mit der Wickelwelle drehfest verbundenen Wickelrollen zu befestigen, sodass bei einer Drehung der Wickelwelle im Abwickelsinn das Sonnensegel mit Hilfe der sich auf den Wickelrollen als Seilspeicher aufwickelnden Seilzüge von der Wickelwelle abgezogen wird, und zwar im Ausmaß seiner Abwicklung von der Wickelwelle. Zum Ausgleich etwaiger Längenunterschiede und zum Spannen des Sonnensegels sind unter einer federnden Vorspannung stehende Spanneinrichtungen zwischen den Seilzügen vorgesehen. Nachteilig bei solchen auf- und abwickelbaren Sonnensegeln ist allerdings, dass mit der zusätzlichen Rückführung der Seilzüge zur Wickelwelle und den zwischen den rückgeführten Seilzügen vorgesehenen Spanneinrichtungen ein erheblicher Konstruktionsaufwand verbunden ist. Außerdem reicht die durch die Spanneinrichtung gegebene, federnde Abspannung der Seilzüge nicht aus, um die tragende Konstruktion und das Sonnensegel vor einer Überlastung beispielsweise durch Windböen oder Niederschläge zu bewahren. Dazu kommt, dass die Wickelwelle mit dem Antrieb zum Auf- und Abwickeln des Sonnensegels ausreichend biegesteif auszubilden ist, was bei einer entsprechenden Begrenzung des Wickelwellendurchmessers zu einer Beschränkung der Sonnensegelgröße führt.

Um bei Markisen zum Abschatten trapez- oder dreieckförmiger Fensterflächen mit einer längs einer Unterkante angeordneten, mit einem Antrieb versehenen Wickelwelle für das mit vorlaufender Spitze über einen Seilozug nach oben abwickelbare Markisetuch vorteilhafte Konstruktionsverhältnisse zu schaffen, ist es bereits bekannt (DE 197 06 251 A1), längs der zueinander geneigten Seitenkanten in Längsschienen angeordnete Gasfedern vorzusehen, die mittels Seilzügen, die nach Art von Flaschenzügen über Umlenkrollen am oberen festen Ende der Gasfedern geführt sind, mit der Spitze des Markisentuchs zu verbinden. Mithilfe der Gasfedern ist allerdings kein Antrieb der Wickelwelle im Aufwickelsinn möglich.

### Darstellung der Erfindung

Der Erfindung liegt somit die Aufgabe zugrunde, eine Spannvorrichtung für ein Sonnensegel der eingangs beschriebenen Art so auszubilden, dass sie eine gute Abspannung des Sonnensegels über die gesamte Ausziehlänge ermöglicht und die Voraussetzung mit sich bringt, im Aufwickelsinn wirksam zu werden.

Die Erfindung löst die gestellte Aufgabe dadurch, dass die Gasfeder mit dem Seilspeicher in einem rohrförmigen Steher angeordnet ist, dass das Spannseil an einer mit der Wickelwelle antriebsverbundenen, am oberen Ende des rohrförmigen Stehers angeordneten Wickelrolle für das Spannseiltrum angreift, deren zur Steherachse senkrechte Welle den rohrförmigen Steher oder einen Lagerbock für die Wickelrolle durchsetzt und mit der Wickelwelle antriebsverbunden ist.

Da ein über einen Seilspeicher geführtes Spannseil zum Einsatz kommt und der Seilspeicher im Sinne einer Seilaufnahme federnd vorgespannt ist, kann über die gesamte Ausziehlänge des Spannseils aus dem Seilspeicher eine von der Federbelastung des Seilspeichers abhängige Rückzugskraft sichergestellt werden, und zwar mit einem Kraftverlauf, der sich wegen der Verwendung einer Gasfeder über die Ausziehlänge nur vergleichsweise geringfügig ändert. Es ergeben sich somit vorteilhafte Abspannbedingungen unabhängig von der Größe des Sonnensegels, weil der Seilspeicher aufgrund der schlingenbildenden Spannseilführung zwischen zwei Spannrollensätze trotz eines beschränkten Federweges durch die Wahl der Anzahl der Seilschlingen zwischen den Spannrollen in einfacher Weise an die jeweilige Größe des zu spannenden Sonnensegels angepasst werden kann.

Dies gilt auch für den Einsatz der Spannvorrichtung zum Aufwickeln des Sonnensegels. Zum Aufwickeln des Sonnensegels wird das Spannseil an einer mit der Wickelwelle antriebsverbundenen Wickelrolle befestigt, die daher mit einem im Aufwickelsinn wirksamen Drehmoment beaufschlagt wird. Ein zum Abziehen des Sonnensegels von der Wickelwelle vorgesehener Antrieb, der an einem am Sonnensegel angreifenden Seilzug zum Abziehen des Sonnensegels anzuschließen ist, muss daher das Sonnensegel entgegen dem durch den Seilspeicher bedingten Rückhaltemoment abziehen, was die erforderliche federnde Abspannung des Sonnensegels über die Wickelwelle erlaubt, und zwar auch dann, wenn von einer starren Wickelwelle Abstand genommen und eine Wickelwelle in Form eines zwischen Wellenstummeln gespannten Seilzuges verwendet wird, sodass Sonnensegel auch mit größeren Segelflächen vorteilhaft abgespannt werden können.

Üblicherweise umfasst die Tragkonstruktion für ein Sonnensegel der beschriebenen Art zumindest zwei Steher, an denen das Sonnensegel abgespannt wird. Wird die Gasfeder mit dem Seilspeicher in einem dieser rohrförmigen Steher angeordnet, so ergeben sich besonders einfache Konstruktionsverhältnisse, weil weder die Gasfeder noch der Seilspeicher gesondert untergebracht werden müssen. Da das Spannseil an der Wickelrolle angreift, die mit der Wickelwelle drehfest zu verbinden ist, kann der rohrförmige Steher an seinem oberen Ende die Wickelrolle aufnehmen, deren zur Steherachse senkrechte Welle den rohrförmigen Steher oder einen Lagerbock für die Wickelrolle durchsetzt und mit der Wickelwelle antriebsverbunden ist.

### Kurze Beschreibung der Erfindung

In der Zeichnung ist der Erfindungsgegenstand beispielsweise dargestellt. Es zeigen
- Fig. 1: eine ein Sonnensegel im Ausziehsinn beaufschlagende Spannvorrichtung in einem vereinfachten Längsschnitt,
- Fig. 2: einen Schnitt nach der Linie II-II der Fig. 1 in einem größeren Maßstab,
- Fig. 3: eine erfindungsgemäßen Spannvorrichtung ausschnittsweise im Anschlussbereich einer mit Hilfe der Spannvorrichtung beaufschlagbaren Wickelwelle in einem Längsschnitt in einem größeren Maßstab,
- Fig. 4: ein mit Hilfe einer Spannvorrichtung beaufschlagtes Sonnensegel in einem Schaubild und
- Fig. 5: eine Darstellung einer weiteren Ausführungsform eines mit einer Spannvorrichtung gespannten Sonnensegels.

### Weg zur Ausführung der Erfindung

Die Spannvorrichtung gemäß den Fig. 1 und 2 weist einen Seilspeicher 1 auf, der zwei Spannrollensätze 2, 3 umfasst. Während der Spannrollensatz 2 in einem rohrförmigen Steher 4 ortsfest gelagert ist, ist der Spannrollensatz 3 auf einer Kopfplatte 5 axial verschiebbar im rohrförmigen Steher 4 angeordnet, und zwar auf der Kolbenstange 6 einer Gasfeder 7, die im Bereich des Spannrollensatzes 2 ortsfest angelenkt ist. Die Anordnung ist dabei so getroffen, dass sowohl der Spannrollensatz 2 als auch die Anlenkachse 8 der Gasfeder 7 in einem Lagereinsatz 9 des rohrförmigen Stehers 4 gehalten sind. Das an der Kopfplatte 5 befestigte Spannseil 10 ist schlingenbildend zwischen den beiden Spannrollensätzen 2 und 3 hin- und hergeführt, wobei das vom Seilspeicher 1 ablaufende Spannseiltrum 11 über eine Umlenkrolle 12 radial zum Steher 4 nach außen geführt ist.

In der Fig. 4 ist ein nicht erfindungsgemäßes Sonnensegel 13 schematisch dargestellt, das entlang einer Teil- oder Faltlinie 14 auf einer Wickelwelle 15 befestigt ist, die zwischen zwei Stehern 16, 17 gehalten ist und mit Hilfe eines innerhalb der Wickelwelle 15 vorgesehenen Motors in an sich bekannter Weise im Aufwickelsinn des Sonnensegels 13 angetrieben werden kann. Die von der Wickelwelle 15 abgekehrten Enden 18 des Sonnensegels 13 sind mit einem Seilzug 19 verbunden, der einerseits über eine Umlenkführung 20 am Spannseiltrum 11 und anderseits über eine Umlenkführung 21 an einem dem Steher 4 bezüglich der Wickelwelle 15 gegenüberliegenden Steher 22 lastabtragend abgestützt ist. Wird somit die Wickelwelle durch den zugehörigen Antriebsmotor freigegeben, so wird das Sonnensegel 13 durch die Kraft der Gasfeder 7 von der Wickelwelle 15 abgezogen und ausgespannt, weil das Spannseiltrum 11 durch das Auseinanderbewegen der beiden Spannrollensätze 2, 3 mit Hilfe der entsprechend vorgespannten Gasfeder 7 in den Seilspeicher 1 eingezogen wird.

Das nicht erfindungsgemäße Sonnensegel 13 ist in der Fig. 4 in der aufgespannten Stellung gezeigt. Zum Aufwickeln des Sonnensegels 13 wird der Motor der Wickelwelle 15 betätigt, sodass das Sonnensegel 13 entgegen der Spannkraft des Seilspeichers 1 auf die Wickelwelle 14 aufgerollt wird. Der durch die Gasfeder 7 beaufschlagte Seilspeicher 1 hält somit das Sonnensegel 13 in jeder Wickelstellung gespannt. Wird das aufgespannte Sonnensegel 13 durch äußere Kräfte, beispielsweise durch Windkräfte oder durch niederschlagsbedingte Gewichtskräfte, in einem die Spannkraft des Seilspeichers 1 übersteigenden Ausmaß belastet, so wird das Spannseiltrum 11 aus dem Seilspeicher 1 ausgezogen, bis die äußere Belastung die Spannkraft des Seilspeichers 1 wieder unterschreitet. Dies kann durch ein Nachlassen der Windkräfte oder durch ein Abfließen des sich auf dem Sonnensegel 13 sammelnden Niederschlagswassers bedingt sein. Mit dem Nachlassen der äußeren Belastung kehrt somit das Sonnensegel 13 in seine Ausgangslage zurück, wobei die äußere Belastung des Sonnensegels 13 und der lastabtragenden Konstruktion durch die maximale Spannkraft des Seilspeichers 1 beschränkt wird.

Nach der Fig. 5 ist erfindungsgemäß die Wickelwelle 15 zwischen dem den Seilspeicher 1 aufnehmenden Steher 4 und dem gegenüberliegenden Steher 22 gelagert, während die Steher 16 und 17 zum Abstützen des an den Enden 18 des Sonnensegels 13 angreifenden Seilzuges 19 über Umlenkführungen 20, 21 dienen. Zur Beaufschlagung des Seilzuges 19 dient ein Antriebsseil 30, das durch einen Motor oder von Hand aus auf eine Wickelwelle 23 aufgewickelt werden kann und über eine Umlenkrolle 24 zur Umlenkführung 20 verläuft, mit der es zugfest verbunden ist.

Die Wickelwelle 15 ist mit einer Wickelrolle 25 antriebsverbunden, die auf dem Steher 4 mit dem Seilspeicher 1 gelagert ist, wie dies der Fig. 3 entnommen werden kann. An dieser Wickelrolle 25 greift das vom Seilspeicher 1 ablaufende Spannseiltrum 11 an, sodass die Wickelrolle 25 über das Spannseiltrum 11 durch den federbelasteten Seilspeicher 1 im Abwickelsinn durch ein Drehmoment belastet wird, das jedoch auf die Wickelwelle 15 im Aufwickelsinn des Sonnensegels 13 wirkt, sodass das Sonnensegel 13 über die mit einem im Aufwickelsinn belastete Wickelwelle 15 in der jeweiligen Abziehstellung gehalten wird, die durch das auf der Wickelwelle 23 aufgerollte Antriebsseil 30 bestimmt wird. In diesem Fall ist die Freigabe des Sonnensegels 13 bei einer äußeren Belastung jedoch durch die Abziehlänge des jeweils noch auf der Wickelwelle 15 verbleibenden Sonnensegelwickels beschränkt.

Um einfache Konstruktionsverhältnisse zu schaffen, ist der Lagerbock 26 für die Wickelrolle 25 auf das obere Ende des Stehers 4 aufgesetzt, wobei die Welle 27 der Wickelrolle 25 den Lagerbock 26 durchsetzt und mit der Wickelwelle 15 drehfest verbunden ist. Zu diesem Zweck bildet die Welle 27 der Wickelrolle 25 eine Aufnahmegabel 28 für einen Anschlusssteg 29 der Wickelwelle 15. Die Wickelwelle 15 muss jedoch nicht als starre Welle ausgebildet sein, sondern kann auch aus zwischen Anschlusswellenstummeln gespannten Zugmitteln bestehen, an denen das Sonnensegel 13 entlang einer Falt- oder Teilungslinie 14 befestigt ist, weil es ja lediglich darum geht, das Sonnensegel 13 um einen Kern aufzuwickeln, sei es um eine starre Welle oder um gespannte Zugmittel.

## Patentansprüche

1. Spannvorrichtung für ein von einer Wickelwelle (15) abziehbares Sonnensegel (13) mit einem durch wenigstens eine, Feder beaufschlagten Spannseil (10) und einem Seilspeicher (1) für das Spannseil (10), wobei die Feder als Gasfeder (7) zum Spannen des Seilspeichers (1) ausgebildet ist, der zwei mit Hilfe der Gasfeder (7) gegeneinander verstellbare Spannrollensätze (2, 3) für das zwischen den Spannrollensätzen (2, 3) schlingenbildend hin- und hergeführte Spannseil (10) aufweist, **dadurch gekennzeichnet, dass** die Gasfeder (7) mit dem Seilspeicher (1) in einem rohrförmigen Steher (4) angeordnet ist, dass das Spannseil (10) an einer mit der Wickelwelle (15) antriebsverbundenen, am oberen Ende des rohrförmigen Stehers (4) angeordneten Wickelrolle (25) für ein Spannseiltrum (11) angreift, deren zur Steherachse senkrechte Welle (27) den rohrförmigen Steher (4) oder einen Lagerbock (26) für die Wickelrolle (25) durchsetzt und mit der Wickelwelle (15) antriebsverbunden ist.

## Claims

1. Tensioning device for an awning (13) which can be unwound from a winding shaft (15), having a tensioning cable (10) which can be acted upon by at least one spring, and having a cable store (1) for the tensioning cable (10), wherein the spring is formed as a pneumatic spring (7) for tensioning the cable store (1) which comprises two tensioning roller sets (2, 3), which can be displaced with respect to one another with the aid of the pneumatic spring (7), for the tensioning cable (10) which runs to and fro between the tensioning roller sets (2, 3) so as to form a looped arrangement, **characterised in that** the pneumatic spring (7) is disposed with the cable store (1) in a pipe-shaped stand (4), that the tensioning cable (10) engages on a winding roller (25) for a tensioning cable drum (11), said winding roller being drivingly connected to the winding shaft (15) and disposed at the upper end of the pipe-shaped stand (4), the shaft (27) of this winding roller, which is perpendicular to the stand axis, passes through the pipe-shaped stand (4) or a bearing bracket (26) for the winding roller (25) and is drivingly connected to the winding shaft (15).

## Revendications

1. Dispositif de serrage pour une toile solaire (13) qui peut être déroulée d'un arbre d'enroulement (15), avec un câble de serrage (10) qui peut être sollicité par au moins un ressort et une réserve de câble (1) pour le câble de serrage (10), le ressort étant réalisé en tant que ressort à gaz (7) pour serrer la réserve de câble (1), qui présente deux jeux de galets de serrage (2, 3) qui peuvent être déplacés l'un par rapport à l'autre à l'aide du ressort à gaz (7) pour le câble de serrage (10) qui peut être déplacé en va-et-vient, formant une boucle, entre les jeux de galets de serrage (2, 3), **caractérisé en ce que** le ressort à gaz (7) est disposé avec la réserve de câble (1) dans un montant (4) tubulaire, **en ce que** le câble de serrage (10) vient en engagement au niveau d'un rouleau d'enroulement (25) disposé au niveau de l'extrémité supérieure du montant (4) tubulaire, relié en entrainement avec l'arbre d'enroulement (15), pour un brin de câble de serrage (11), dont l'arbre (27) perpendiculaire à l'axe du montant, traverse le montant (4) tubulaire ou un support de pallier (26) pour le rouleau d'enroulement (25) et est relié en entrainement avec l'arbre d'enroulement (15).
